# EUROPÄISCHE PATENTSCHRIFT

(11) **EP 0 292 604 B1**
(45) Veröffentlichungstag und Bekanntmachung des Hinweises auf die Patenterteilung: **16.10.1991**
(21) Anmeldenummer: 87112391.5
(22) Anmeldetag: 26.08.1987
(51) Int. Cl.: E04D 15/04, B25B 23/04, B25B 13/48

(54) **Vorrichtung zum maschinellen Befestigen von Dachdichtungsfolien und zugehörigen Dämmstoffen auf Dächern**
Device for mechanically fastening roof sealing foils and insulating materials to roofs
Dispositif de fixation mécanisée sur toits de feuilles d'étanchéité de toit et de matériaux isolants correspondants

(30) Priorität: 28.05.1987 DE 8707666 U
(43) Veröffentlichungstag der Anmeldung: 30.11.1988
(73) Patentinhaber: Zahn, Harald, D-69181 Leimen (DE)
(72) Erfinder: Zahn, Harald, D-69181 Leimen (DE)
(74) Vertreter: Schmid, Rudolf, Dipl.-Ing., Patentanwalt

(56) Entgegenhaltungen:
- EP-A- 0 003 004
- EP-A- 0 039 949
- EP-A- 0 255 746
- WO-A-86/04285
- DE-A- 3 308 630
- FR-A- 2 318 985
- US-A- 2 281 190

## Beschreibung

Die Erfindung betrifft eine Vorrichtung zum maschinellen Befestigen von Dachdichtungsfolien und zugehörigen Dämmstoffen auf Dächern.

Flachdächer aller Art werden mit Dachdichtungsfolien und den jeweiligen Anforderungen ausgewählten Dämmstoffen abgedeckt.

Da es sich meist um großflächige Dächer handelt, haben sich manuelle Verlegetechniken, die einer hohen Arbeitsintensität unterliegen, als unrentabel aber auch als gefährlich erwiesen.

Auch zeigen sich herkömmliche Verlegetechniken qualitativ ungünstig bezüglich der Dichtungseigenschaft, da die verwendeten Montageelemente nicht korrekt in die vorhandenen Deckenkonstruktionen eingebracht werden.

Aus der EP-A-0 003 004 ist eine Vorrichtung zum Eindrehen von Schrauben mit Unterlegscheiben bestehend aus einem Zuführschacht für die Schrauben, einer Einschubbahn für die Unterlegscheiben sowie einer angetriebenen Schraubvorrichtung zum Erfassen des Schraubenkopfes bzw. zum Eingriff in denselben, und wobei die Erfassungsmittel der Schraubvorrichtung in dem Zuführschacht verschiebbar sind, bekannt.
Der Nachteil dieser bekannten Vorrichtung besteht darin, daß hier lediglich gegurtete Schrauben, ähnlich einem Patronengurt verarbeitet werden können.

Diese Vorrichtung macht den Anwender abhängig von den im Handel angebotenen und sehr teuren gegurteten Schrauben.

Aus der EP-A- 39 949 ist eine Vorrichtung zum automatischen Zuführen von Schrauben zum Schraubenstift eines Schraubers, insbesondere eines Schnellbauschraubers bekannt, bei der lose vorgelagerte Schrauben verarbeitet werden.
Zur Vereinzelung wendet diese Vorrichtung Vereinzelungsstifte an, die von den Schrauben passiert werden müssen. Jedoch kann mit den beschriebenen Vereinzelungsstiften nicht gewährleistet werden, daß aufgrund der Schwerkraft zwei oder drei Schrauben nachrutschen. Beim praktischen Einsatz liegen die Schrauben dicht aneinander an und eine saubere einwandfreie Vereinzelung ist nicht möglich.

Der Aufgezeigte Stand der Technik weist ferner den Nachteil auf, daß die Zuführung der zu verschraubenden Teile beim Abwärtshub erfolgt. Die Folge hieraus ist, daß schon in einem Bereich des kurzen nach unten bewegens der Vorrichtung eine Schraube und eine Unterlegscheibe vorgelegt werden, was auch durch ungewollte Handlungen bzw. unvorsichtiges Hantieren geschehen kann.
Hat der Anwender nicht erkannt, daß eine Schraube und eine Unterlegscheibe vorgelegt und diese nicht verschraubt wurden, wird beim erneuten Abwärtshub wieder ein Elementenpaar vorgelegt und das Gerät blockiert.

Demgegenüber liegt der vorliegenden Erfindung die Aufgabe zugrunde eine Vorrichtung zu schaffen, mit der, ein rationelles Arbeitskräfte schonendes sowie die Arbeitsintensität senkendes und sicheres Arbeiten zum maschinellen Aufbringen und Befestigen von Dachdichtungsfolien und zugehörigen Dämmstoffen aller Art auf Dachflächen möglich ist und dabei die beim Stand der Technik aufgezeigten Mängel und Nachteile eliminiert.

Diese Aufgaben werden erfindungsgemäß durch die Vorrichtung gemäß Anspruch 1 gelöst.

Eine besondere Ausführungsform der Vorrichtung zum maschinellen Befestigen von Dachdichtungsfolien und zugehörigen Dämmstoffen auf Dächern, insbesondere auf Trapezblechen oder Gasbeton sowie auf Flachdächern aller Art ist dadurch gekennzeichnet,
daß die Vorrichtung vorzugsweise ein fahrbares Gestell aufweist, auf bzw. in dem die Magazine zur Lagerung der losen Metallhalter und Dachbauschrauben mit deren Vereinzelner sowie Zuführungs- und Arbeitselemente angeordnet sind,
daß der Vereinzelner der Metallhalter eine schräg auf der Grundplatte sitzende drehbar gelagerte Sperrscheibe mit innerer Aussparung in Größe und Form der Metallhalter aufweist, wobei die geometrische Materialstärke der Sperrscheibe der der Metallhalter entspricht,
daß der Vereinzelner der Dachbauschrauben aus einer mit Sperrhebeln versehenen kurvengesteuerten, vorzugsweise zylindrischen drehbar gelagerten Walze besteht,
daß das Magazin der Metallhalter vorzugsweise aus senkrecht auf der Grundplatte mittels Schrauben schräg zur Grundplattenachse angeordneten Eckhaltern besteht,
daß das Magazin der Dachbauschrauben aus parallel nebeneinanderliegenden gegenüber der Vorrichtungsachse geneigten Schraubenbahnen besteht, die in eine mit Gefälle verlaufende zur kurvengesteuerten Sperrhebelwalze führenden Schraubenbahn führen.

Eine weitere besonders bevorzugte Ausführungsform der Vorrichtung ist dadurch gekennzeichnet,
daß die Zuführung der Metallhalter in die Montageposition über einen hebelgesteuerten Schieber vollzogen wird, wobei die den Schieber beidseitig steuernden Hebel durch senkrecht verlaufende Druckkraft aktiviert werden, während die Hebel in zwei senkrecht und waagrecht angeordneten Nuten richtungsgeführt werden, und dabei den Schieber innerhalb einer längsverfahrbaren ausgefrästen Schiene bewegen, die somit über eine in den Vereinzelner eingreifende Nase diesen zeitverzögert verdreht,
daß die Zuführung der Dachbauschrauben über die in die Vorrichtung der Zuführung eingreifenden Hebel der kurvengesteuerten Walze erfolgt, in dem diese von einer Sperrin eine Freigabelage geschwenkt wird,
daß die Sperrhebelwalze eine senkrecht verlaufende kurvenförmige Nut aufweist, in die eine an der in der Drucksäule senkrecht verfahrbaren Kolben angeordnete Nase eingreift daß die Sperrhebelwalze eine Nase aufweist, die in eine senkrecht in der Drucksäule verfahrbar angeordneten kurvenförmigen Nut eingreift,
daß senkrecht über der Montageendlage der Metallhalter eine den Drehschrauber zentrierende Führungshülse angeordnet ist, die eine die Dachbauschraube in die Montageendlage einlassende Aussparung der Wandung aufweist,
daß die mit innenliegender Feder versehene Drucksäule teleskopartig in das Gehäuse einfahrbar ist, wobei an der Drucksäule zwei quer zur Säulenachse verlaufende Handgriffe sowie eine zur Befestigung des Drehschraubers vorgesehene Halteklaue angeordnet ist.

Eine weitere besonders bevorzugte Ausführungsform ist dadurch gekennzeichnet, daß innerhalb der Drucksäule eine Federblockade angeordnet ist, die mittels dynamischem Distanzhalter mit dem in der Drucksäule senkrecht verfahrbaren Kolben verbunden ist, wobei das im Distanzhalter vorgesehene Langloch eine Zeitverzögerung der Kolbenbewegung verursacht.

Eine weitere besonders bevorzugte Ausführungsform ist dadurch gekennzeichnet, daß das innerhalb der Drucksäule einfahrbare Teleskopteil eine beidseitige langlochförmige Aussparung aufweist.

Anhand der beigefügten Zeichnungen, die ein besonders bevorzugtes Ausführungsbeispiel der Erfindung zeigen, wird diese nun näher erläutert.
Dabei zeigen:
- Figur 1: einen Querschnitt der erfindungsgemäßen Vorrichtung;
- Figur 2: eine Draufsicht der erfindungsgemäßen Vorrichtung;
- Figur 3 bis 5:
- ein Detail der kurvengesteuerten Sperrhebelwalze mit Schraubenzuführung und Vereinzelner;
- Figur 6 und 7:
- ein Detail des Metallhaltervereinzelners mit Zuführung;
- Figur 8 und 9:
- Systemzeichnungen, die die Arbeitstakte des Verfahrens erläutern;
- Figur 10: einen Querschnitt der Schiebersteuerung;
- Figur 11: eine Draufsicht der Figur 10
- Figur 12 bis 14:
- die Drucksäule in verschiedenen Arbeitspositionen.

Die Figuren 1 und 2 zeigen einen Querschnitt und eine Draufsicht auf die erfindungsgemäße Vorrichtung.

Das Gestell 1 der Vorrichtung ist vorzugsweise durch ein Räder- oder Rollenpaar 2 fahrbar ausgebildet. Hierbei hat sich nur ein Räderpaar 2 im Bereich der Drucksäule 3 als zweckmäßig erwiesen, da durch eine leichte Kippstellung die Vorrichtung auf diesen Rollen bewegt wird und beim Montageeinsatz auf dem Fußstutzen 4 aufliegt. Gegebenenfalls kann die Bodenfläche des Fußstutzens 4 mit einem rutschsicheren Belag, beispielsweise mit einer Gummiauflage überzogen werden.

Die Vorrichtung wird wie folgt betätigt:
In das Schraubenmagazin 5 werden die Dachbauschrauben 6 eingefüllt.
Ebenso werden die Metallhalter 7 in das für sie vorgesehene Magazin 8 eingelegt.

Da die Einzelbahnen 9 des Schraubenmagazins 5 in eine mit Gefälle angeordnete Einzelbahn 10 führen, liegt bereits eine Schraube 6 vor der Sperrhebelwalze 11 an.
Bei Montagebeginn bedarf es eines "Füllarbeitsganges", d.h. die bedienende Person preßt die Drucksäule 3 nach "A".

Dadurch wird der Kolben 12 ebenfalls nach "A" bewegt. Über den Hebel 13 wird der Schieber 14 nach "B" bewegt (strichpunktierte Lage) und dreht dabei mittels eines Mitnehmers den zuvor noch schräg zur Vorrichtungsachse stehenden Vereinzelner 15 der Metallhalter 7 nach "C", so daß die Aussparung 18 des Vereinzelners 15 mit der Aussparung 17 der Grundplatte 16 deckungsgleich ist.

Der Metallhalter 7, dessen Materialstärke der des Vereinzelners 15 entspricht, fällt nun durch beide seiner geometrischen Form entsprechend ausgebildeten Aussparung 17 und 18 in der Grundplatte 16 und des Vereinzelners 15.

Besonderes Merkmal der Erfindung ist hierbei, daß nur ein Metallhalter vorgelegt wird -daher Vereinzelner-, hierauf wird in Figur 6 und 7 nochmals näher eingegangen.

Der Metallhalter 7 liegt nach Pressen der Drucksäule 3 nach "A" vor dem nach hinten gezogenen Schieber 14. Auch die Sperrhebelwalze 11 wurde bei Erreichen des unteren Punktes der Drucksäule 3 nach "D" geschwenkt, so daß eine Schraube 6 vorgelegt wurde.

Entfällt die Krafteinwirkung nach "A" so wird die Drucksäule 3 durch eine Feder nach "B" bewegt. Hierbei wird der Schieber 14 wieder über den Hebel 13 in seine Ausgangsstellung versetzt und führt dabei den vorgelegten Metallhalter 7 in die Montageposition. Die Arbeitstakte sind dabei so zeitverzögert aufeinander abgestimmt, daß die Sperrhebelwalze 11 erst nachdem der Metallhalter 7 die Montageendlage erreicht hat, nach "E" schwenkt und die vorgelegte Schraube 6 in die Führungshülse 19 des Drehschraubers 20 eindrückt.

Die Drucksäule 3 hat zu diesem Zeitpunkt ihren obersten Punkt erreicht.

Die nun folgenden Arbeitstakte verlaufen analog wie zuvor beschrieben, jedoch wird jetzt beim Durchdrücken der Drucksäule 3 nach "A" je eine Kombination von Halter 7 und Dachbauschraube 6 montiert, d.h. der Drehschrauber 20 verschraubt bei diesem Arbeitstakt die Teile in die Deckenkonstruktion.

Die Figuren 3 bis 5 zeigen ein Detail der kurvengesteuerten Sperrhebelwalze 11.

Die Schrauben 6 stehen über die Schraubenbahn 10 an der Vorlage 21 an. Die in der Drucksäule 3 geführte Nase 22 durchläuft bei der Senkrechtbewegung nach "A",die in der Sperrhebelwalze 11 vorhandene Kurve 23, wobei sich die Sperrhebelwalze 11 um "P" nach "D" dreht und die Sperrhebel 24 aus den Aussparungen 25 der Sperrhebelwalze 11 schwenken und den Weg der Schrauben 6 in die Einkerbung 26 freigeben.

Wird der Hub nach "B" vollzogen, schwenken die Sperrhebel nach "E" und legen die Schrauben 6 durch die Öffnung 27 der Führungshülse 19 in die Montageendlage, wo sie sich über dem bereits eingeschobenen Metallhalter befindet und wird mittels Drehschrauber in die Deckenkonstruktion eingebracht.

Die Figuren 6 und 7 zeigen ein Detail des Metallhaltervereinzelners.

Die Metallhalter 7 befinden sich übereinandergestapelt im Magazin 8, dessen Achse Z schräg zur Vorrichtungsachse X angeordnet ist. Dies hat zur Folge, daß die Metallhalter nicht durch die Aussparung 17 der Grundplatte 16 fallen können, die die Form der Metallhalter aufweist.

Der um das Zentrum "Y" der Grundplatte 16 drehbar gelagerte Vereinzelner 15 liegt in einer Eindrehung 28 der Grundpaltte 16. Die geometrische Materialstärke der Eindrehung 28, des Vereinzelners 15 und des Metallhalters 7 sind kongruent, so daß ein Metallhalter flächengleich in der Aussparung 18 des Vereinzelners anliegt. Wird der Vereinzelner wie eingangs beschrieben nach "C" gedreht, so werden die Aussparung 17 der Grundplatte 16, die Aussparung 18 des Vereinzelners 15 und ein Metallhalter 7 deckungsgleich übereinander gesetzt , während alle anderen Metallhalter im Magazin schräg in der Achse Z gehalten werden, so daß nur ein Metallhalter durch alle Aussparungen vor den Schieber 14 fällt.
Beim entsprechenden Arbeitstakt wird der Metallhalter nach "F" in die Montageendlage geschoben.

Figur 8 zeigt die Arbeitsgänge bei Abwärtsbewegung der Drucksäule.

Punkt A ist die Ausgangslage, bei der die Drucksäule unbetätigt in ihrem oberen Punkt steht.

Schieber, (S), Metallhaltervereinzelner (M) und Sperrhebelwalze (W) befinden sich in Ruhelage I.

Bei Erreichen der Stellung "B" der Drucksäule wird der Schieber bewegt.
Metallhaltervereinzelner (M) und Sperrhebelwalze (W) verbleiben in ihren Stellungen.

Erreicht die Drucksäule die Stellung C schwenkt der Vereinzelner in die Achse "X". Ein Metallhalter fällt vor den Schieber. Schieber und Sperrhebelwalze verbleiben bei ihrer momentanen Stellung. Erreicht die Drucksäule Punkt D schwenkt die Sperrhebelwalze nach "i" und gibt den Weg der Schraube von "K" nach "L" frei.
Die Zeitverzögerung, die hierbei die Schieberfunktion bewirkt, wird in Figur 10 und 11 näher erläutert.

Figur 9 zeigt die Arbeitsbewegung der Drucksäule nach oben. Nach Erreichen von Punkt "E" bewegt sich der Schieber zurück und legt einen Metallhalter in die Montageendlage. Vereinzelner (M) und Sperrhebelwalze (W) halten ihre Lage.
Punkt F bewegt die Sperrhebelwalze nach "h" und setzt die Schrauben in Montageendlage "M".
Punkt G entspricht dem Ausgangspunkt A und dreht den Vereinzelner in seine Achse "Z".

Nach erneutem Abwärtsgang der Drucksäule wiederholen sich die beschriebenen Arbeitstakte, wobei der Drehschrauber die in der Montageendlage befindlichen Teile in die Deckenkonstruktion einbringt.

Die Figuren 10 und 11 verdeutlichen die Verfahrweise der Zeitverzögerung durch die Schieberbewegung. Der Schieber 14 wird über die Hebel 13 nach "x" bewegt. Der Schieber 14 führt innerhalb einer Aussparung 29 eine Schiene 30.

Sobald der Schieber 14 an die Innenseite 31 der Schiene 30 anschlägt bewegt sie diesen nach "y". Die auf der Schiene angeordnete Nase 32 greift in eine eigens hierfür vorgesehene Aussparung 33 des Vereinzelners ein und dreht diesen in bereits beschriebener Form. Die Zeitverzögerung wird durch die freie Verfahrbarkeit des Schiebers 14 zwischen den Innenseiten 31 (31 a) der Schiene 30 bewirkt.

Figuren 12 bis 14 zeigen die Drucksäule 3 in verschiedenen Arbeitsstellungen. Innerhalb der Drucksäule 3 ist eine Federblockade 34 angeordnet, gegen die die Feder 35 preßt. Ein dynamischer Distanzhalter 36 verbindet das innerhalb der Drucksäule einfahrende Teleskopteil 37 mit den Kolben 12. Wird das mit Aussparungen 39 versehene Teleskopteil 37 nach "A" eingefahren, wird der Kolben zeitverzögert senkrecht nach unten verfahren. Die Zeitverzögerung wird durch das im Distanzhalter angeordnete Langloch 38 bewirkt.

Die vorgeschlagene Vorrichtung stellt eine Arbeitsweise dar, die die Dichtungsfolie rationell verarbeitet.

### Bezugszeichenliste

- 1: Gestell
- 2: Räderpaar
- 3: Drucksäule
- 4: Fußstutzen
- 5: Schraubenmagazin
- 6: Dachbauschrauben
- 7: Metallhalter
- 8: Metallhaltermagazin
- 9: Einzelbahnen des Schraubenmagazins
- 10: Einzelbahn mit Gefälle
- 11: Sperrhebelwalze
- 12: Kolben
- 13: Hebel
- 14: Schieber
- 15: Vereinzelner
- 16: Grundplatte
- 17: Aussparung der Grundplatte
- 18: Aussparung des Vereinzelners
- 19: Führungshülse
- 20: Drehschrauber
- 21: Vorlage
- 22: Nase am Kolben
- 23: Kurve
- 24: Sperrhebel
- 25: Aussparungen in der Sperrhebelwalze
- 26: Einkerbung
- 27: Öffnung
- 28: Eindrehung
- 29: Aussparung
- 30: Schiene
- 31: Innenseite der Schiene
- 32: Nase auf der Schiene
- 33: Aussparung im Vereinzelner
- 34: Federblockade
- 35: Feder
- 36: dynamischer Distanzhalter
- 37: Teleskopteil
- 38: Langloch
- 39: Aussparung im Teleskopteil

## Patentansprüche

1. Vorrichtung zum maschinellen Befestigen von Dachdichtungsfolien und zugehörigen Dämmstoffen auf Dächern, insbesondere auf Trapezblechen oder auf Gasbeton sowie auf Flachdächern aller Art mit der die Folie und die Dämmstoffe mittels lose vorgelagerten Metallhalter (7) und Dachbauschrauben (6) maschinell, mechanisch fest mittels eines senkrecht positionierten Drehschraubers (20) mit dem Untergrund verbunden werden, wobei die Metallhalter (7) und Dachbauschrauben (6) je einen Vereinzelner durchlaufen, deren Arbeitstakte aufeinander abgestimmt sind,
dadurch gekennzeichnet,
daß zunächst je ein Metallhalter (7) und eine Dachbauschraube (6) vorgelegt werden, dann der Metallhalter (7) und danach die Dachbauschraube (6) nach erreichen des unteren Totpunkts des Drehschraubers (20) beim Aufwärtshub dieses Drehschraubers in die Montageendlage geführt werden, während die Zuführung weiterer Metallhalter (7) und Dachbauschrauben (6) gesperrt ist und nach Abschluß eines jeden Montagevorganges eine weitere Kombination, bestehend aus einem Metallhalter (7) und einer Dachbauschraube (6) montagegerecht vorgelegt werden.

2. Vorrichtung nach Anspruch 1,
dadurch gekennzeichnet,
daß die Vorrichtung vorzugsweise ein fahrbares Gestell (1) aufweist, auf bzw. in dem die Magazine (8) und (9/10) zur Lagerung der losen Metallhalter (7) und Dachbauschrauben (6) mit deren Vereinzelner sowie Zuführungs- und Arbeitselemente angeordnet sind.

3. Vorrichtung nach Anspruch 1 bis 2,
dadurch gekennzeichnet,
daß der Vereinzelner (15) der Metallhalter (7) eine schräg auf der Grundplatte (16) sitzende drehbar gelagerte Sperrscheibe mit innerer Aussparung (18) in Größe und Form der Metallhalter (7) aufweist, wobei die geometrische Materialstärke der Sperrscheibe der der Metallhalter (7) entspricht.

4. Vorrichtung nach Anspruch 1 bis 3,
dadurch gekennzeichnet,
daß der Vereinzelner der Dachbauschrauben (6) aus einer mit Sperrhebeln (24) versehenen kurvengesteuerten, vorzugsweise zylindrischen drehbar gelagerten Walze (11) besteht.

5. Vorrichtung nach Anspruch 1 bis 4,
dadurch gekennzeichnet,
daß das Magazin (8) der Metallhalter (7) vorzugsweise aus senkrecht auf der Grundplatte (16) mittels Schrauben schräg zur Grundplattenachse angeordneten Eckhaltern besteht.

6. Vorrichtung nach Anspruch 1 bis 5,
dadurch gekennzeichnet,
daß das Magazin (5) der Dachbauschrauben (6) aus parallel nebeneinanderliegenden gegenüber der Vorrichtungsachse geneigten Schraubenbahnen (9) besteht, die in eine mit Gefälle verlaufende zur kurvengesteuerten Sperrhebelwalze (11) führenden Schraubenbahn (10) führen.

7. Vorrichtung nach Anspruch 1 bis 6,
dadurch gekennzeichnet,
daß die Zuführung der Metallhalter (7) in die Montageposition über einen hebelgesteuerten Schieber (14) vollzogen wird, wobei die den Schieber (14) beidseitig steuernden Hebel (13) durch eine senkrecht verlaufende Druckkraft aktiviert werden, während die Hebel (13) in zwei senkrecht und waagrecht angeordneten Nuten richtungsgeführt werden und dabei den Schieber (14) innerhalb einer längsverfahrbaren ausgefrästen Schiene (30) bewegen, die somit über eine in den Vereinzelner (15) eingreifende Nase (32) diesen zeitverzögert verdreht.

8. Vorrichtung nach Anspruch 1 bis 7,
dadurch gekennzeichnet,
daß die Zuführung der Dachbauschrauben (6) über die in die Vorrichtung der Zuführung eingreifenden Hebel (24) der kurvengesteuerten Walze (11) erfolgt, in dem diese von einer Sperr- in eine Freigabelage geschwenkt wird.

9. Vorrichtung nach Anspruch 1 bis 8,
dadurch gekennzeichnet,
daß die Sperrhebelwalze (11) eine senkrecht verlaufende kurvenförmige Nut (23) aufweist, in die eine an der, in der Drucksäule (3) senkrecht verfahrbaren Kolben (12) angeordnete Nase (22) eingreift.

10. Vorrichtung nach Anspruch 1 bis 8,
dadurch gekennzeichnet,
daß die Sperrhebelwalze (11) eine Nase aufweist, die in eine senkrecht in der Drucksäule (3) verfahrbar angeordneten kurvenförmigen Nut eingreift.

11. Vorrichtung nach Anspruch 1 bis 10,
dadurch gekennzeichnet,
daß senkrecht über der Montageendlage der Metallhalter (7) eine den Drehschrauber (20) zentrierende Führungshülse (19) angeordnet ist, die eine die Dachbauschraube (6) in die Montageendlage einlassende Aussparung (27) der Wandung aufweist.

12. Vorrichtung nach Anspruch 1 bis 11,
dadurch gekennzeichnet,
daß die mit innenliegender Feder (35) versehene Drucksäule (3) teleskopartig in das Gehäuse einfahrbar ist, wobei an der Drucksäule (3) zwei quer zur Säulenachse verlaufende Handgriffe sowie eine zur Befestigung des Drehschraubers (20) vorgesehene Halteklaue angeordnet ist.

13. Vorrichtung nach Anspruch 1 bis 12,
dadurch gekennzeichnet,
daß innerhalb der Drucksäule (3) eine Federblockade (34) angeordnet ist, die mittels dynamischem Distanzhalter (36) mit dem in der Drucksäule (3) senkrecht verfahrbaren Kolben (12) verbunden ist, wobei das im Distanzhalter (36) vorgesehene Langloch (38) eine Zeitverzögerung der Kolbenbewegung verursacht.

14. Vorrichtung nach Anspruch 1 bis 13,
dadurch gekennzeichnet,
daß das innerhalb der Drucksäule (3) einfahrbare Teleskopteil (37) eine beidseitige langlochförmige Aussparung (39) aufweist.

## Claims

1. An apparatus for mechanically fastening roof sealing sheets and associated insulating materials to roofs, in particular to trapezium-shaped plates or to gas concrete and to flat roofs of all types, with which the sheet and the insulating materials are connected to the foundation by means of loose previously stored metal clips (7) and roofing screws (6) by machine, mechanically in a secure manner by means of a screwdriver (20), wherein the metal clips (7) and roofing screws (6) pass through respective separators whose operating cyles are synchronised with one another, characterised in that firstly in each case a metal clip (7) and a roofing screw (6) are presented and then, after the screwdriver (20) has reached bottom dead centre, the metal clip (7) and the roofing screw (6) are guided into the final fitting position during the upward stroke of this screwdriver, while the feeding of further metal clips (7) and roofing screws (6) is blocked, and at the end of each fitting operation a further combination, comprising one metal clip (7) and one roofing screw (6), is presented ready for fitting.

2. An apparatus according to Claim 1, characterised in that the apparatus preferably has a mobile frame (1), on or in which the magazines (8) and (9/10) are disposed for storing the loose metal clips (7) and roofing screws (6) with their separators and feed and operating elements.

3. An apparatus according to Claims 1 and 2, characterised in that the separator (15) of the metal clips (7) has a rotatably mounted locking disc which is mounted inclined to the base plate (16) and which has an internal recess (18) of the size and shape of the metal clips (7), the geometrical material thickness of the locking disc corresponding to that of the metal clips (7).

4. An apparatus according to Claims 1 to 3, characterised in that the separator of the roofing screws (6) comprises a cam-controlled, preferably cylindrical rotatably mounted roller (11) which is provided with locking levers (24).

5. An apparatus according to Claims 1 to 4, characterised in that the magazine (8) for the metal clips (7) preferably comprises corner supports vertical to the base plate (16) and mounted by means of screws at an angle to the base plate axis.

6. An apparatus according to Claims 1 to 5, characterised in that the magazine (5) of the roofing screws (6) comprises screw paths (9) arranged parallel side by side and inclined relative to the axis of the apparatus, which screw paths lead into a sloping screw path (10) leading to the cam-controlled locking lever roller (11).

7. An apparatus according to Claims 1 to 6, characterised in that the feed of the metal clips (7) into the fitting position is effected via a lever-controlled slide member (14), wherein the levers (13) controlling the slide member (14) on both sides are actuated by a vertically directed pressure, they are directionally guided in two vertically and horizontally arranged grooves, and they move the slide member (14) within a longitudinally displaceable milled-out rail (30) which via a projection (32) engaging in the separator (15) causes the latter to rotate after a time delay.

8. An apparatus according to Claims 1 to 7, characterised in that the feed of the roofing screws (6) is effected via the levers (24) of the cam-controlled roller (11) engaging in the apparatus of the feed, the roller being pivoted from a locking position into a release position.

9. An apparatus according to Claims 1 to 8, characterised in that the locking-lever roller (11) has a vertically extending cam-shaped groove (23) in which there engages a projection (22) mounted on the piston (12) which is vertically movable in the pressure column (3).

10. An apparatus according to Claims 1 to 8, characterised in that the locking-lever roller (11) has a projection which engages in a cam-shaped groove disposed vertically movably in the pressure column (3).

11. An apparatus according to Claims 1 to 10, characterised in that a guide sleeve (19) is disposed vertically above the final fitting position of the metal clips (7), which guide sleeve centres the screwdriver (20) and has a recess (27) in its wall admitting the roofing screws (6) into the final fitting position.

12. An apparatus according to Claims 1 to 11, characterised in that the pressure column (3) provided with an internal spring (35) can be retracted telescopically into the housing, two handles extending transversely to the column axis and a retaining claw provided for securing the screwdriver (20) being mounted on the pressure column (3).

13. An apparatus according to Claims 1 to 12, characterised in that a spring abutment (34) is disposed inside the pressure column (3) and by means of dynamic spacers (36) is connected to the piston (12) which is vertically movable in the pressure column (3), the slot (38) provided in the spacer (36) inducing a time delay in the piston movement.

14. An apparatus according to Claims 1 to 13, characterised in that the telescopic part (37), which can retract inside the pressure column (3), has on both sides a slot-like recess (39).

## Revendications

1. Dispositif pour fixer, avec une machine, des feuilles d'étanchéité pour toits et des matériaux isolants associés sur des toits, en particulier sur des tôles trapézoïdales ou sur du béton cellulaire autoclavé, ainsi que sur des toits plats de toutes sortes, avec lequel la feuille et les isolants sont assemblés avec la base, à la machine et avec une stabilité mécanique, au moyen de supports métalliques (7) et de vis pour construction de toits (6) préalablement mis en place de façon lâche et serrés au moyen d'un tournevis (20) en position verticale, dispositif dans lequel les supports métalliques (7) et les vis pour construction de toits (6) traversent respectivement un distributeur, dont les cadences sont synchronisées, caractérisé en ce qu'on met d'abord en place à chaque fois un support métallique (7) et une vis pour construction de toits (6), ensuite le support métallique (7), puis la vis pour construction de toits sont amenés en position de montage finale après avoir atteint le point mort bas du tournevis (20) pendant la course ascendante dudit tournevis, tandis que l'amenée d'autres supports métalliques (7) et d'autres vis pour construction de toits (6) est bloquée et, à l'issue de chaque opération de montage, une autre combinaison, formée d'un support métallique (7) et d'une vis pour construction de toits (6), est mise en place de manière appropriée au montage.

2. Dispositif selon la revendication 1, caractérisé en qu'il comporte une armature (1) mobile, sur ou dans laquelle les magasins (8) et (9/10) sont disposés de manière a loger les supports métalliques lâches (7) et les vis pour construction de toits (6) avec leur distributeur, ainsi que des éléments d'amenée et de travail.

3. Dispositif selon les revendications 1 et 2, caractérisé en ce que le distributeur (15) de supports métalliques (7) comporte un disque de blocage, monté en rotation et de manière oblique sur la plaque de fond (16), présentant un évidement intérieur (18) de la dimension et de la forme des supports métalliques (7), l'épaisseur géométrique du matériau du disque de blocage correspondant à celle des supports métalliques (7).

4. Dispositif selon l'une des revendications 1 à 3, caractérisé en ce que le ditributeur de vis pour construction de toits (6) est formé d'un tambour (11) commandé par cames, pourvu de leviers d'arrêt (24), de préférence cylindrique et monté en rotation.

5. Dispositif selon l'une des revendications 1 à 4, caractérisé en ce que le magasin (8) des supports métalliques (7) est formé, de préférence, de supports d'angle disposés verticalement sur la plaque de fond (16) au moyen de vis, de manière oblique par rapport à l'axe de la plaque de fond.

6. Dispositif selon l'une des revendications 1 à 5, caractérisé en ce que le magasin (5) des vis pour construction de toits (6) est formé de passages pour vis (9) disposés parallèlement entre eux et inclinés par rapport à l'axe du dispositif, qui conduisent à un passage pour vis (10) orienté de manière inclinée et conduisant au tambour (11) à leviers d'arrêt commandé par cames.

7. Dispositif selon l'une des revendications 1 à 6, caractérisé en ce que l'amenée des supports métalliques (7) en position de montage est réalisée au moyen d'une coulisse (14) commandée par leviers, les leviers (13) qui commandent la coulisse (14) des deux côtés étant actionnés par une force de compression dirigée verticalement, tandis que les leviers (13) sont guidés dans deux rainures disposées verticalement et horizontalement et déplacent ainsi la coulisse (14) à l'intérieur d'un rail (30) fraisé et pouvant être déplacé longitudinalement, qui, par suite, au moyen d'un tenon (32) venant en prise dans le séparateur (15), fait tourner ce dernier de manière retardée.

8. Dispositif selon l'une des revendications 1 à 7, caractérisé en ce que l'amenée des vis pour construction de toits (6) s'effectue au moyen des leviers (24) du tambour (11) commandé par cames, lesquels s'engagent dans le dispositif d'amenée, en ce que ledit tambour est pivoté d'une position de blocage en une position de libération.

9. Dispositif selon l'une des revendications 1 à 8, caractérisé en ce que le tambour à leviers d'arrêt (11) comporte une rainure en courbe (24) orientée verticalement, dans laquelle s'engage un tenon (22) disposé sur le piston (12) pouvant être déplacé verticalement dans la colonne de pression (3).

10. Dispositif selon l'une des revendications 1 à 8, caractérisé en ce que le tambour à leviers d'arrêt (11) comporte un tenon qui s'engage dans une rainure en courbe, disposée de manière à pouvoir être déplacée verticalement dans la colonne de pression (3).

11. Dispositif selon l'une des revendications 1 à 10, caractérisé en ce qu'une douille de guidage (19), servant à ajuster le tournevis (20) est disposée verticalement au-dessus de la position de montage finale des supports métalliques (7), dont la paroi présente un évidement (27) qui laisse venir la vis pour construction de toits (6) dans la position de montage finale.

12. Dispositif selon l'une des revendications 1 à 11, caractérisé en ce que la colonne de pression (3) pourvue d'un ressort intérieur (35) peut être déplacée dans l'enceinte de manière télescopique, deux poignées orientées perpendiculairement à l'axe de la colonne étant disposées sur la colonne de pression (3), ainsi qu'une griffe de maintien prévue pour fixer le tournevis (20).

13. Dispositif selon l'une des revendications 1 à 12, caractérisé en ce qu'un bloqueur de ressort (34) est disposé à l'intérieur de la colonne de pression (3), qui, au moyen d'un écarteur dynamique (36), est relié au piston (12) pouvant se déplacer verticalement dans la colonne de pression (3), le trou oblong (38) prévu dans l'écarteur (36) provoquant un retard du déplacement du piston.

14. Dispositif selon l'une des revendications 1 à 13, caractérisé en ce que l'élément télescopique (37) pouvant pénétrer à l'intérieur de la colonne de pression (3) présente un évidement (39) en forme de trou oblong des deux côtés.
